# EUROPÄISCHE PATENTSCHRIFT

(11) **EP 0 215 994 B1**
(45) Veröffentlichungstag und Bekanntmachung des Hinweises auf die Patenterteilung: **22.02.1989**
(21) Anmeldenummer: 85810442.5
(22) Anmeldetag: 26.09.1985
(51) Int. Cl.: E04C 1/39, E02D 17/20, E01F 8/00

(54) **Bausatz zur Erstellung von Verbundbauwerken**
Set of elements for composite constructions
Jeu d'éléments pour constructions composites

(43) Veröffentlichungstag der Anmeldung: 01.04.1987
(73) Patentinhaber: Scheiwiller, Rolf, CH-6052 Hergiswill (CH)
(72) Erfinder: Scheiwiller, Rolf, CH-6052 Hergiswill (CH)
(74) Vertreter: Seehof, Michel

(56) Entgegenhaltungen:
- CH-A- 612 238
- DE-A- 2 230 055
- FR-A- 2 376 269

## Beschreibung

Die vorliegende Erfindung bezieht sich auf einen Bausatz zur Erstellung von Verbundbauwerken, mit einem quadratischen Trogstein, der auf allen vier Seiten die Nut einer Schwalbenschwanzverbindung aufweist sowie einem Verbindungsstück mit Schwalbenschwanzfedern.

Ein solcher Bausatz ist aus der DE-A 2 030 055 bekannt, wobei dieser in erster Linie zur Erstellung von Abteilungswänden und dergleichen dient. Der Trogstein, bzw. das Rahmenelement weist jeweils an allen vier Seiten zwei symmetrisch zu einer Axial-Mittelebene angeordnete Nut auf, in die Verbindungs-Passstücke mit je zwei aneinander angeordneten Schwalbenschwanzfedern oder Abdeckteile mit je einem schwalbenschwanzförmigen Arm eingeführt werden können. Dieser auf die Erstellung von Abteilungswänden ausgerichtete Bausatz eignet sich nicht zur Erstellung von freistehenden Mauern, Mauern in Trockenbauweise oder Schallschutzwände, da die Anordnung der Nuten einerseits und die Ausgestaltung der Verbindungsstücke andererseits eine freie Gestaltung von solchen Bauwerken nicht zulassen.

Es ist demgegenüber Aufgabe der vorliegenden Erfindung einen Bausatz anzugeben, der es insbesondere ermöglicht, Mauern oder Schallschutzwände in Verbundbauweise herzustellen, die in horizontaler Richtung miteinander verbunden sind, auch für Böschungen verwendbar sind und die vor allem gut und beidseitig bepflanzbar sind.

Ausserdem soll der Bausatz, gemessen an der Vielfalt der Anwendungsmöglichkeiten, relativ wenige Elemente umfassen und möglichst wirtschaftlich und rationell herstellbar sein. Diese Aufgaben werden mit einem in den Ansprüchen definierten Bausatz gelöst.

Die Erfindung wird nun im einzelnen anhand einer Zeichnung von Ausführungsbeispielen näher erläutert werden.
Figur 1 zeigt in Draufsicht ein Ausführungsbeispiel eines Trogsteins,
Figur 2 zeigt eine Seitenansicht des Trogsteins von Figur 1,
Figur 3 zeigt eine Verbindungsplatte zwischen zwei Trogsteinen,
Figur 4 zeigt die Verbindungsplatte von Figur 3 in Seitenansicht,
Figur 5 zeigt einen Teil eines Trogsteines von oben als Abschlusselement,
Figur 6 zeigt schematisch einen Teil einer aus den vorgenannten Elementen aufgebauten Wand,
Figur 7 zeigt in Draufsicht eine aus den Elementen aufgebaute andere Wand,
Figur 8 zeigt die Verwendung der Steine als Böschungswand,
Figur 9 zeigt eine weitere aus den vorgehend genannten Elementen aufgebaute Wand in Draufsicht und
Figur 10 zeigt in einer Seitenansicht eine Ausschnittsvergrösserung von Figur 9.

In Figur 1 erkennt man den quadratischen Trogstein 1 mit um 45_{°} abgeschrägten Ecken 2 und Seiten 3, die in ihrer Mitte je eine Nut einer Schwalbenschwanzverbindung aufweisen. An der Innenseite, in deren Mitte, ist jeweils ein Absatz 5 angebracht, um als Auflage für ein Bodenteil 14 zu dienen, wie aus Figur 8 hervorgeht. Der Absatz 5 erstreckt sich nicht über die ganze Breite, damit die Verbindungsplatte 12 in den Trogstein ragen kann. Während die Unterseite des Trogsteines eben ist, ist der Oberseite strukturiert. So befindet sich bei den Schwalbenschwanznuten 4 eine über deren Breite sich erstreckende, durchgehende Nut 6, sowie beidseitig davon eine Ausnehmung 7, die nur teilweise durchgehend ist und zur Kante hin von einem Anschlag 8 begrenzt ist. In den Figuren 1 und 2 sind noch weitere strukturelle Elemente eingezeichnet, die in erster Linie der Ästhetik dienen. Dies trifft jedoch für die kleine, V-förmige Nut 9 in der abgeschrägten Ecke 2 nicht zu, denn diese Nut hat eine vielfältige Funktion. Einerseits kann der Trogstein bei dieser Nut aufgeschnitten werden, um ein Abschlusselement 11 gemäss Figur 5 zu ergeben und andererseits dient diese Nut der Ausrichtung von Trogsteinen, wie aus der von den V-Nuten 9 gebildeten Nut 9a in Figur 5 hervorgeht. Hingegen dienen die Längsausnehmungen 10 beidseitig der Schwalbenschwanznut 4 in erster Linie ästhetischen Zwecken.

In den Figuren 3 und 4 ist ein weiteres Element des Bausatzes dargestellt, die Verbindungsplatte 12. Diese weist an ihren Breitseiten je eine Schwalbenschwanzfeder 13 auf, die in die Schwalbenschwanznut 4 am Trogstein passt. Wie insbesondere aus Figur 4 hervorgeht, ist die Gesamthöhe der Verbindungsplatte 12 grösser als die Gesamthöhe des Trogsteines. Dabei ist diese Höhe so gewählt, dass die Verbindungsplatte bis maximal an die Bodeneinlage 14 (siehe Figur 4) reicht. Die Verbindungsplatte 12 überragt den Trogstein um das Doppelte der Tiefe der Nut 6, bzw. Ausnehmung 7, wobei der stets oben zu liegende, überragende Teil 15 der Platte abgesetzt ist, um Platz für die Trogstein-Seiten mit den Absätzen zu haben, wie aus Figur 4 hervorgeht. Da die Verbindungsplatte den Trogstein um die doppelte Tiefe der Nut, resp. Ausnehmung überragt, ergibt sich nicht nur ein Verbund von horizontal nebeneinander liegenden Trogsteinen, sondern auch von übereinander liegenden Trogsteinen, sowohl nach unten als auch nach oben, mit Ausnahme der in Figur 4 gezeigten untersten Lage. Die Verbindungsplatte 12 ist auch mit Längsausnehmungen 16 strukturiert. Die Bodeneinlage 14 liegt auf den Absätzen 5 auf und besitzt die Länge der Innenseite des Trogsteines und eine Breite, die der halben Länge des Trogsteines entspricht, so dass jedesmal 2 Bodenelemente in einen Trogstein passen. Geht man von den vorgesehenen Massen für den Trogstein aus, beispielsweise wie in Figur 1 eingezeichnet von einer Seitenlänge S von 50 cm, wobei nicht die grössten Abmessungen gemeint sind, sondern von der einen V-Nut 9 bis zur anderen, da dies die tatsächlichen Abmessungen beim Aufeinanderstellen der Trogelemente sind, so ergibt sich für das Mass des Bodenteils eine Grösse, die handelsüblich ist und die in sehr grossen Stückzahlen hergestellt wird.

In Figur 5 ist die bereits erwähnte Abschlussplatte 11 dargestellt, die durch Vierteilung des Trogsteines 1 hervorgegangen ist. Aus dieser Figur 5 erkennt man deutlich die Bedeutung der abgeschrägten Ecke 2, wodurch das Anfügen der Abschlussplatte 11 und dadurch ein gerader Abschluss der Trogsteine ermöglicht wird. Aus Figur 5 geht klar hervor, dass es auch möglich ist, die Abschlussplatte 11 umzukehren, wodurch deren glatte Innenseite nach aussen gelangt.

In Figur 6 ist schematisch anhand eines möglichen Aufbaus einer lotrechten Wand, beispielsweise einer bepflanzbaren Schallschutzwand, dargestellt, dass es sehr leicht ist, den Bedarf an Elementen auszurechnen. Wird für die Elemente, d.h. für den Trogstein 1 und für die Verbindungsplatte 12 eine Länge S von 50 cm und eine Höhe H von 25 cm gewählt, ist leicht auszurechnen, dass pro m² Aufbau vier Trogsteine 1 sowie vier Verbindungsplatten 12 benötigt werden. Bei Bedarf, d.h. falls es erwünscht wird, können auch Abschlusselemente 11 verwendet werden, um beispielsweise unten und oben eine durchgehende Fläche zu erhalten.

In Figur 7 ist ein möglicher Aufbau einer Mauer dargestellt, woraus hervorgeht, dass es möglich ist, rechtwinklig anzubauen und Stützelemente einzubauen. Aus Figur 7 geht insbesondere hervor, dass es auch möglich ist, die einzelnen Trogsteine 1 derart in vier Elemente aufzuteilen, dass jeweils vier Eckelemente 17 entstehen, d.h. der Trogstein wurde jeweils in der Mitte der Schwalbenschwanznute 4 getrennt. Diese Eckelemente dienen in erster Linie als Abstützung, um auf ihnen eine zweite Lage aufzubauen. Dies geht insbesondere auch aus Figur 10 hervor. Aus Figur 7 geht auch hervor, dass sich die Abschlusselemente 11 mit den Verbindungsplatten 12 verbinden lassen, da ja die Abschlusselemente ebenfalls je eine Schwalbenschwanznut 4 aufweisen. Die abgeschrägten Ecken 2 ermöglichen es auch, Trogsteine über Eck anzuordnen, wie dies in Figur 7 dargestellt ist. Da die Trogsteine durch die Bodenelemente 14 unten dicht abgeschlossen werden, ist eine problemlose Bepflanzung dieser Trogsteine gewährleistet. Aus dieser Figur ist besonders gut ersichtlich, dass mit den Abschlusselementen insbesondere die unterste Lage und die Krone abgeschlossen werden können, wobei die Abschlusselemente 11 mit den Schwalbenschwanznuten 4 nach innen verwendet werden, die mit den Verbindungsplatten 12 zusammengehalten sind.

In Figur 8 ist eine voll verbundene, versetzte Anordnung der Trogsteine dargestellt, wie sie beispielsweise bei einer Böschung Verwendung findet. In diesem Beispiel und mit den oben angegebenen Massen beträgt der Böschungswinkel 60_{°}. Aus Figur 8 geht hervor, dass die Verbindungsplatten 12 sowohl in die oberen als auch in die unteren Trogsteine greifen und, um die Versetzung, beziehungsweise den Böschungswinkel von 60_{°} zu erzielen, in die Ausnehmungen 7 des jeweils unten liegenden Trogsteines. In Figur 8 ist ferner angedeutet, dass bei den oberen Trogsteinen nur ein Bodenelement notwendig ist, um eine durchgehende Erdverbindung bzw. Wurzelbildung in die Böschung herzustellen.

In Figur 9 ist eine weitere Wand dargestellt, die beispielsweise auch als beidseitig bepflanzbare Lärmschutzwand dienen kann, wobei die Zickzack-Anordnung besonders schallbrechend ist. Auch hier werden sowohl ganze Trogsteine als auch Eckelemente verwendet, wobei die einzelnen Trogsteine durch die Verbindungsplatten 12 miteinander verbunden sind. Hier ist es auch möglich, die Aussenwände durch die Abschlusselemente abzuschliessen. Insbesondere aus dieser Figur geht klar hervor, dass diese Bauweise unter 90° im Verbund nur durch die abgeschrägten Ecken 2 möglich ist.

In Figur 10 ist im Detail und in perspektivischer Sicht eine Ecke von Figur 9 dargestellt, woraus der Aufbau klar ersichtlich ist. Man erkennt zuunterst in der Zeichnung vorne ein Eckelement 17 und beidseitig ein Trogstein 1, worauf eine Lage mit einem Trogstein 1 über dem Eckelement und dran anschliessend mit weiteren Trogsteinen ersichtlich ist, die von Verbindungsplatten 12 zusammen gehalten werden. Auch hier kann die V-Nut 9 in der abgeschrägten Ecke 2 zum Ausrichten der Elemente dienen. Insbesondere aus dieser Figur 10 ist klar ersichtlich, dass dieser Aufbau ein grosses bepflanzbares Volumen ergibt. Mauern und Wände können sehr leicht über eine Verbindungsplatte, an der ein Trogstein oder ein Abschlusselement angefügt ist und die über die Schwalbenschwanzverbindung mit einem Trogstein verbunden ist, verankert werden.

## Patentansprüche

1. Bausatz zur Erstellung von Verbundbauwerken, mit einam quadratischen Trogstein (1), der auf allen vier Seiten (3) die Nut (4) einer Schwalbenschwanzverbindung aufweist sowie einem Verbindungsstück mit Schwalbenschwanzfedern, dadurch gekennzeichnet, dass das Verbindungsstück eine Verbindungsplatte (12) ist, die an ihren beiden Breitseiten je eine Schwalbenschwanzfeder (13) aufweist und deren Höhe grösser ist als die Höhe des Trogsteines, und dass die Ecken (2) des Trogsteines abgeschrägt sind.

2. Bausatz nach Anspruch 1, dadurch gekennzeichnet, dass die Ecken (2) unter 45° abgeschrägt sind und in ihrer Mitte eine V-förmige Nut (9) aufweisen.

3. Bausatz nach Anspruch 1 oder 2, dadurch gekennzeichnet, dass der Trogstein (1) bei den V-förmigen Nuten (9) aufgeschnitten ist, um vier Abschlusselemente (11) zu ergeben.

4. Bausatz nach Anspruch 1 oder 2, dadurch gekennzeichnet, das der Trogstein (1) in der Mitte der Schwalbenschwanznuten (4) aufgeschnitten ist, um vier Eckelemente (17) zu ergeben.

5. Bausatz nach einem der Ansprüche 1 bis 4, dadurch gekennzeichnet, dass der Trogstein (1) und das Abschlusselement (11) auf deren Oberseite an der Stelle der Schwalbenschwanznuten (4) je eine durchgehende Nut (6) und beidseitig davon je eine Ausnehmung (7), die gegen aussen teilweise mit einem Anschlag (8) abgeschlossen ist, aufweisen.

6. Bausatz nach einem der Ansprüche 1 bis 5, dadurch gekennzeichnet, dass der Trogstein (1) an jeder Innenseite unten je einen Absatz (5) aufweist, um Bodenelemente (14) aufzunehmen.

7. Bausatz nach Anspruch 6, dadurch gekennzeichnet, dass in einen Trogstein (1) zwei Bodenelemente (14) passen.

8. Bausatz nach einem der Ansprüche 1 bis 7, dadurch gekennzeichnet, dass die Seitenlänge (S) des Trogsteines, gemessen zwischen den V-förmigen Nuten (9), 50 cm und die Höhe (H) des Trogsteines 25 cm beträgt.

9. Bausatz nach einem der Ansprüche 1 bis 8, dadurch gekennzeichnet, dass die Höhe der Verbindungsplatte (12) die Höhe (H) des Trogsteines (1) um zweimal die Tiefe der durchgehenden Nut (6) oder der Ausnehmung (7) übertrifft, und die oben zu liegende Längsseite (15) der Verbindungsplatte beidseitig um einen Betrag abgesetzt ist, der der Dicke des Absatzes (5) im Trogstein entspricht.

10. Verwendung des Bausatzes nach einem der Ansprüche 1 bis 9 zur Errichtung von Trockenmauern, insbesondere von beidseitig bepflanzbaren Schallschutzmauern, dadurch gekennzeichnet, dass in horizontaler Richtung jeweils ein Trogstein

(1) mit einer Verbindungsplatte (12) und diese wieder mit einem Trogstein verbunden ist und die darauf liegende Steinlage jeweils um eines dieser Elemente versetzt angeordnet ist, wobei in den Ecken ein Eckelement (17) verwendet wird.

11. Verwendung des Bausatzes nach einem der Ansprüche 1 bis 9 zur Errichtung einer Böschungsmauer (Fig. 8), wobei die Verbindungsplatte (12) jeweils die Trogsteine (1) nach unten überragt und in zwei gegenüberliegende Ausnehmungen (7) an der Oberseite der Trogsteine greift, so dass die obenliegende Steinlage jeweils versetzt und in seitlicher Richtung gesichert ist.

## Claims

1. A set of elements for interconnected constructions with a square through stone (1) which comprises on its four sides (3) the groove (4) of a dovetailing as well as a connecting piece with dovetail tongues, characterized in that the connecting piece is a connecting plate (13) which comprises in each of its two large sides a dovetail tongue (13) and the height of which is greater than the height of the through stone, and in that the corners (2) of the through stone are bevelled.

2. A set of elements according to claim 1, characterized in that the corners (2) are bevelled at 45° and that they comprise in their center a V-shaped groove (9).

3. A set of elements according to claim 1 or 2, characterized in that the through stone (1) is cut open at the location of the V-shaped grooves (9) for forming four end elements (11).

4. A set of elements according to claim 1 or 2, characterized in that the through stone (1) is cut open in the center of the dovetail grooves (4) for forming four corner elements (17).

5. A set of elements according to one of the claims 1 to 4, characterized in that the through stone (1) and the end element (11) comprise each at their upper side, at the location of the dovetail grooves (4), each a through going groove (6) and on each side of the latter a recess (7) which is partly closed toward the outside by an abutment (8).

6. A set of elements according to one of the claims 1 to 5, characterized in that the through stone (1) comprises a shoulder (5) at the bottom of each internal side for receiving ground elements (14).

7. A set of elements according to claim 6, characterized in that two ground elements (14) fit in a through stone (1).

8. A set of elements according to one of the claims 1 to 7, characterized in that the lateral length (S) of the through stone, measured between the V-shaped grooves (9), is 50 cm and the height (H) of the through stone is 25 cm.

9. A set of elements according to one of the claims 1 to 8, characterized in that the height of the connecting plate (12) exceeds the height (H) of the through stone by twice the depth of the through going groove (6) or of the recess (7) and that the great side (15) at the top of the connecting plate is stepped on both sides by an amount which corresponds to the thickness of the shoulder (5) in the through stone.

10. Utilization of the set of elements according to one of the claims 1 to 9 for the erection of dry-type walls, more particularly sound-proofing walls which are capable of accomodating plants on both sides, characterized in that in horizontal direction a through stone (1) is respectively connected to a connecting plate (12) which, in turn, is connected to a through stone and the stone layer situated thereon is off set by one of these elements, a corner element (17) being utilized in the corners.

11. Utilization of the set of elements according to one of the claims 1 to 9 for the erection of a sloping wall (Fig. 8), wherein the connecting plate (12) overlaps the respective through stones (1) downwardly and engages in two opposite recesses (7) at the upper side of the through stones, so that the upper stone layer is off set and is laterally secured.

## Revendications

1. Jeu de construction pour l'érection d'ouvrages composites, avec une pierre quadratique en forme d'auge (1) qui comprend sur ses quatre côtés (3) la rainure (4) d'un assemblage à queue d'aronde ainsi qu'une pièce de liaison avec des tenons en queue d'aronde, caractérisé en ce que la pièce de liaison est une plaque de liaison (12) qui comprend dans chacune de ses deux faces larges un tenon en queue d'aronde (13) et dont la hauteur est plus grande que la hauteur de la pierre en forme d'auge, et en ce que les coins (2) de la pierre en forme d'auge sont biseautés.

2. Jeu de construction selon la revendication 1, caractérisé en ce que les coins (2) sont biseautés à 45° et qu'ils comprennent en leur milieu une gorge en forme de V (9).

3. Jeu de construction selon la revendication 1 ou 2, caractérisé en ce que la pierre en forme d'auge

(1) est ouverte par coupure à l'endroit de la gorge en forme de V (9) pour donner quatre éléments de fermeture (11).

4. Jeu de construction selon la revendication 1 ou 2, caractérisé en ce que la pierre en forme d'auge (1) est ouverte par coupure au milieu de la rainure en queue d'aronde (4), pour donner quatre éléments de coin (17).

5. Jeu de construction selon l'une des revendications 1 à 4, caractérisé en ce que la pierre en forme d'auge (1) et l'élément de fermeture (11) comprennent chacun à leur côté supérieur, à la place de la rainure en queue d'aronde (4), une rainure traversante (6) et à chacun des deux côtés de celle-ci un dégagement (7) qui est partiellement fermé vers l'extérieur par une butée (8).

6. Jeu de construction selon l'une des revendications 1 à 5, caractérisé en ce que la pierre en forme d'auge (1) comprend à la base de chaque côté intérieur un talon (5) pour recevoir des éléments de sol (14).

7. Jeu de construction selon la revendication 6, caractérisé en ce que deux éléments de sol (14) passent dans une pierre en forme d'auge (1 ).

8. Jeu de construction selon l'une des revendications 1 à 7, caractérisé en ce que la longueur (S) des côtés de la pierre en forme d'auge, mesurée entre les gorges en forme de V (9) est de 50 cm et la hauteur (H) de la pierre en forme d'auge est de 25 cm.

9. Jeu de construction selon l'une des revendications 1 à 8, caractérisé en ce que la hauteur de la plaque de liaison (12) est supérieure à la hauteur (H) de la pierre en forme d'auge (1) de deux fois la profondeur de la rainure traversante (6) ou du dégagement (7) et que le grand côté (15) situé en haut de la plaque de liaison est étagé des deux côtés d'un montant correspondant à l'épaisseur du talon (5) dans la pierre en forme d'auge.

10. Utilisation du jeu de construction selon l'une des revendications 1 à 9 pour ériger des murs en pierres sèches, plus particulièrement des murs insonorisant susceptibles d'être plantés des deux côtés, caractérisé en ce qu'en direction horizontale une pierre en forme d'auge (1) est liée avec une plaque de liaison (12) et celle-ci à nouveau avec une pierre en forme d'auge et que la couche de pierres supérieure est disposée chaque fois avec un décalage de l'un de ces éléments, un élément de coin (17) étant utilisé dans les coins.

11. Utilisation du jeu de construction selon l'une des revendications 1 à 9 pour ériger un mur de soutènement (fig. 8), la plaque de liaison (12) dépassant chaque fois vers le bas des pierres en forme d'auge et s'engageant dans deux dégagements (7) opposés à la face supérieure des pierres en forme d'auge, de sorte que la couche de pierres supérieure est chaque fois décalée et assurée en direction latérale.
